# EUROPÄISCHE PATENTANMELDUNG

(11) **EP 0 884 442 A1**
(43) Veröffentlichungstag der Anmeldung: **16.12.1998**
(21) Anmeldenummer: 97109638.3
(22) Anmeldetag: 13.06.1997
(51) Int. Cl.: E06B 1/70, A47B 77/02, F16B 12/04, B27D 5/00, B29C 63/04

(54) **Holzstoffplatte, insbesondere Fensterbank**

(71) Anmelder: Kronospan Technical Company Ltd., Nikosai 1082 (CY)
(72) Erfinder: Konzelmann, Karl Heinz, 32839 Steinheim-Sandebeck (DE)
(74) Vertreter: Türk, Gille, Hrabal

(57) **Zusammenfassung**

Es ist eine aus Holzstoff bestehende Fensterbank offenbart, die eine aus Holzstoffplattenmaterial bestehende Platte (1) und eine als Verblendung oder Sturz dienende Stange (2) aufweist. Die Stange (2) ist von der Platte (1) abgetrennt und mit ihrem oberen Ende in eine an einer Längsseite (3) der Platte (1) angeordnete Ausnehmung (4) eingelegt und dort befestigt. Die Vorderkante der Platte (1) ist zur Stange (2) hin abgerundet. Das Ganze ist mit einem die Oberfläche bildenden Dekormaterial (7) beschichtet.

## Beschreibung

Die Erfindung betrifft eine Holzstoffplatte, insbesondere Holzstoff-Fensterbank, mit einer aus einem Holzstoffplattenmaterial bestehenden Platte und mit einer Stange.

Holzstoffplatten wie Spanplatten oder Faserplatten werden durch Verleimen von zerkleinerten Holzstoffen hergestellt, wobei die Holzstoffplatten eine vorgegebene Dicke sowie Breite und Länge aufweisen. Als unterschiedliche Typen von Holzstoffplatten sind MDF-Platten (MDF = Medium Density Fibre) und HDF-Platten (HDF = High Density Fibre) bekannt.

Die Zuvor beschriebenen Holzstoffplatten werden für die verschiedensten Zwecke weiterverarbeitet, unter anderem werden daraus Fensterbänke hergestellt, die statt der üblichen Steinplatten Verwendung finden. Dafür werden sie vorzugsweise an ihrer Oberseite und an der Vorderkante mit einer Laminatbeschichtung versehen, wobei das Laminat vorzugsweise als HPL-Laminat (HPL = High Pressure Laminate) ausgebildet ist. Dadurch ergibt sich eine widerstandskräftige und zugleich glatte Oberfläche, die einen lang anhaltenden Gebrauch der Holzstoff-Fensterbank ermöglicht.

Bei einer Vielzahl von Holzstoff-Fensterbänken wird zur Verbreiterung der Vorderkante nach unten ein zusätzliches Holzstück an der vorderen Längsseite der Platte der Fensterbank angesetzt. Dadurch wird eine optische Verbreiterung in Form eines Sturzes erreicht, ohne das die Holzstoffplatte der Fensterbank eine entsprechende Dicke aufweisen muß. Da jedoch in der Regel die Dicke der Holzstoffplatte der Fensterbank für eine genügende Stabilität eine ausreichende Dicke aufweisen muß und da weiterhin nicht die doppelte Dicke der Holzstoffplatte der Breite der vorderen Längsseite der Fensterbank entsprechen muß, wird bei der Herstellung einer derartigen Holzstoff-Fensterbank eine separate Stange mit einem entsprechend geringeren Querschnitt zugeschnitten und an der Unterseite der vorderen Längskante der Holzstoffplatte der Fensterbank befestigt. Dieser Vorgang ist insgesamt umständlich und führt zu einem aufwendigen Herstellungsprozeß.

Die zuvor beschriebene Holzstoff-Fensterbank ist jedoch nicht die einzige Anwendung einer derartigen, an der vorderen Längsseite verbreiterten Holzstoffplatte. So können die zuvor beschriebenen Holzstoffplatten auch als Ablageflächen in Küchen, als Regalböden oder als Schrankeinsätze verwendet werden. Daher bezieht sich die vorliegende Erfindung nicht ausschließlich auf Holzstoff-Fensterbänke.

Der vorliegenden Erfindung liegt das technische Problem zugrunde, die zuvor beschriebene Holzstoffplatten einfacher und wirtschaftlicher herzustellen, als es im Stand der Technik bekannt ist.

Das zuvor beschriebene technische Problem wird durch eine Holzstoffplatte nach Anspruch 1 dadurch gelöst, daß die Stange von der Platte abgetrennt ist, daß eine an einer Längsseite der Platte angeordnete Ausnehmung vorgesehen ist und daß die Stange in die Ausnehmung eingelegt und dort befestigt ist. In vorteilhafter Weise kann somit Zuschnittmaterial, das bei dem Zuschneiden der Holzstoffplatten in eine geeignete Abmessung in jedem Fall anfällt, für den Ausbau der vorderen Längsseite der Platte verwendet werden.

Daher ist in bevorzugter Weise die Stange mit einem rechteckigen, vorzugsweise quadratischen Querschnitt versehen. Dieses ergibt sich naturgemäß aus dem Zuschneiden der Platte aus Holzstoffplattenmaterial.

Die entsprechende Ausnehmung weist nun in weiter bevorzugter Weise eine Tiefe von im wesentlichen der halben Dicke der Platte auf. Dadurch wird gewährleistet, daß die aus der Platte und der Stange gebildete vordere Längsseite der Holzstoffplatte eine geringere Dicke als die doppelte Dicke der Platte aufweist. Wird nun ungefähr die Hälfte der Dicke für die Bildung der Ausnehmung abgetragen, so verbleibt eine genügende Dicke im Bereich der Ausnehmung, um eine zuverlässige und bruchsichere Verbindung zwischen der Stange und der Platte herzustellen.

Weiterhin weist die Ausnehmung eine Breite von im wesentlichen der Dicke der Platte auf. Dadurch wird eine glatte Verbindungsnaht zwischen der Platte und der Stange an der vorderen Längsseite erzeugt, die keiner Nachbearbeitung bedarf.

Für eine gleichmäßigere und optisch ansprechendere Ausgestaltung der vorderen Längsseite sind nun mindestens eine der Längskanten rund ausgebildet, insbesondere gefräst. Dabei wird vorzugsweise die obere Längskante der Platte abgerundet. Aber auch die untere Längskante, die sich am unteren Ende der Stange befindet, kann mit einer Rundung versehen sein.

Wie bereits oben beschrieben worden ist, werden Holzstoffplatten wegen ihrer in der Regel rauhen Oberfläche mit einem harten Laminat versehen. Eine solche Laminatbeschichtung, die vorzugsweise aus einem HPL-Laminat besteht, wird auf die nach oben und vorne weisenden Seiten der Platte und auf die nach vorne weisende Seite der befestigten Stange aufgetragen. Ist dabei zumindest die obere Längskante der vorderen Längsseite der Platte abgerundet, so weist die Laminatbeschichtung ebenfalls eine runde und somit glatte Oberfläche auf. In bevorzugter Weise weist auch die untere Seite der Stange, die mit der Platte in der Ausnehmung verbunden ist, die Laminatbeschichtung auf. Auch dabei ist es vorteilhaft, wenn die untere Längskante der Stange abgerundet ist. Das aufgetragene Laminat weist dann im Bereich der Längskanten einen ausreichenden Krümmungsradius auf, um einen Bruch des Laminates zu verhindern.

Die zuvor ausführlich beschriebene Holzstoffplatte mit einer an der vorderen Längsseite angeordneten Stange weist den Vorteil auf, daß sie in einfacher und wirtschaftlicher Weise hergestellt werden kann. Denn zunächst wird der Rohling aus Holzstoffplattenmaterial in einem Arbeitsgang in kontinuierlicher Weise hergestellt, wobei der beim Zuschnitt der Holzstoffplatte anfallende Abfall in Form der anzubringenden Stange weiterverwendet wird. Zudem ist kein weiterer Zuschneidevorgang für eine aus einer anderen Platte mit anderen Abmessungen abzutrennende separate Stange notwendig.

Wird die Stange an der Seite der Holzstoffplatte abgeschnitten, die später die vordere Längsseite der Platte bildet, so kann nach der nachfolgenden Fräsung der Ausnehmung die Stange in einfacher Weise in die Ausnehmung eingesetzt werden, wobei nur ein kurzer Transportweg auftritt. Es handelt sich somit um einen durchgehenden und somit wirtschaftlichen Vorgang. Weiterhin erfolgt das Beschichten der Platte mit der eingeklebten Stange nach dem Postform-Verfahren, bei dem im gleichen Arbeitsgang wie die Rundfräsung die Beschichtung mit dem Laminat aufgebracht und aufgezogen wird.

Im Folgenden wird die Erfindung anhand eines Ausführungsbeispieles näher erläutert, wobei auf die Zeichnung Bezug genommen wird. In der Zeichnung zeigt
- Fig. 1: in einer perspektivischen Darstellung das erfindungsgemäße Ausführungsbeispiel von unten mit der eine Ausnehmung aufweisenden Platte und mit der separaten Stange und
- Fig. 2: in perspektivischer Darstellung die zusammengesetzte Holzstoffplatte mit Laminatbeschichtung von unten.

In Fig. 1 ist eine Holzstoffplatte mit einer aus einem Holzstoffplattenmaterial bestehenden Platte 1 und mit einer Stange 2 dargestellt. Die Stange 2 liegt im dargestellten Ausführungsbeispiel neben der Platte 1, wodurch dargestellt wird, das die Stange 2 von der Platte 1 abgetrennt worden ist. Daher weist die Stange 2 eine gleiche Dicke wie die Platte 1 auf. Wie in Fig. 1 dargestellt ist, ist die Stange 2 am hinteren Ende der Platte 1 abgetrennt worden. In vorteilhafter Weise ist es auch möglich, die Stange 2 am vorderen Ende der Platte 1 abzutrennen. Dann ergibt sich der oben beschriebene effektivere Verarbeitungsvorgang.

In Fig. 1 ist weiterhin dargestellt, daß entlang der vorderen Längsseite 3 der Platte 1 eine Ausnehmung 4 angeordnet ist. In die Ausnehmung 4 ist weiterhin, wie in Fig. 2 dargestellt ist, die Stange 2 eingelegt und befestigt. Zur Befestigung wird die Stange 2 dabei vorzugsweise verleimt, jedoch ist jede weitere Art der Befestigung wie beispielsweise mittels Schrauben oder Nägel ebenso möglich. Somit bildet die Stange 2 an der vorderen Längsseite 3 der Ausnehmung 4 einen nach unten weisenden Sturz, man beachte dabei die Darstellung der Holzstoffplatte in den Fig. 1 und 2 von unten.

In vorteilhafter Weise weist die Stange 2 einen rechteckigen, vorzugsweise quadratischen Querschnitt auf. Dieses ergibt sich zwangsläufig dadurch, daß die Stange 2 von der Platte 1 an einer der Längsseiten abgeschnitten worden ist. Weist nun die Ausnehmung 4 eine Tiefe von im wesentlichen der halben Dicke der Platte 1 und eine Breite von im wesentlichen der Dicke der Platte 1 auf, so paßt die von der Platte 1 abgeschnittene Stange 2 ohne weitere Nachbearbeitung in die Ausnehmung 4 an der Längsseite 3 der Platte 1 hinein. Somit ergibt sich nach der Befestigung der Stange 2 ein glatter Übergang an der vorderen Längsseite 3 der Platte 1 zur Stange 2 hin.

In bevorzugter Weise ist die Platte 1 an der oberen Längskante 5 rund ausgebildet, wobei diese Rundung vorzugsweise durch Rundfräsen hergestellt wird. Weiterhin weist die untere Längskante 6 der Stange 2 eine winklige Form auf, wie es in Fig. 2 dargestellt ist. In alternativer Weise kann die Längskante 6 ebenfalls abgerundet ausgebildet sein. Dabei weist in bevorzugter Weise die Krümmung der Längskante 5 einen größeren Radius als die Längskante 6 der Stange 2 auf.

Für eine bessere Haltbarkeit und auch für ein besseres Aussehen sind nun die Platte 1 und die Stange 2 im zusammengebauten Zustand mit einer harten Beschichtung 7 abgedeckt. Dabei wird vorzugsweise als Beschichtung 7 ein HPL-Laminat verwendet. Wie in Fig. 2 dargestellt ist, ist die Beschichtung 7 sowohl auf der nach oben und vorne weisenden Seite der Platte 1 und an der nach vorne weisenden Längsseite 3 der befestigten Stange 2 angeordnet. In vorteilhafter und bevorzugter Weise kann auch die untere Seite der befestigten Stange 2 mit der Beschichtung 7 beschichtet sein. Somit erhalten alle von oben und von vorne sichtbaren und zugänglichen Oberflächen der Holzstoffplatte eine harte und ansehrliche Oberfläche.

Die zuvor im Detail beschriebene erfindungsgemäße Holzstoffplatte mit der in der Ausnehmung 4 der Platte 1 befestigten Stange 2, die somit einen nach unten weisenden Sturz bildet, kann sowohl als Holzstoff-Fensterbank als auch für weitere Ablageflächen, beispielsweise in Küchen, oder auch in Regalen und Schränken verwendet werden. In jedem Fall stellt die erfindungsgemäße Holzstoffplatte eine Platte mit in besonderer Weise ausgestalteter vorderer Längsseite dar, die in einfacher und zugleich wirtschaftlicher Weise hergestellt werden kann.

## Patentansprüche

1. Holzstoffplatte, insbesondere Holzstoff-Fensterbank, mit einer aus einem Holzstoffplattenmaterial bestehenden Platte (1) und einer Stange (2), **dadurch gekennzeichnet,** daß die Stange (2) von der Platte (1) abgetrennt ist, daß eine an einer Längsseite (3) der Platte (1) angeordnete Ausnehmung (4) vorgesehen ist und daß die Stange (2) in die Ausnehmung (4) eingelegt und dort befestigt ist.

2. Holzstoffplatte nach Anspruch 1, dadurch gekennzeichnet, daß die Stange (2) einen rechteckigen, vorzugsweise quadratischen Querschnitt aufweist.

3. Holzstoffplatte nach Anspruch 1 oder 2, dadurch gekennzeichnet, daß die Ausnehmung (4) eine Tiefe von im wesentlichen der halben Dicke der Platte (1) und eine Breite von im wesentlichen der Dicke der Platte (1) aufweist.

4. Holzstoffplatte nach einem der Ansprüche 1 bis 3, dadurch gekennzeichnet, daß mindestens eine der Längskanten (5, 6) rund ausgestaltet ist.

5. Holzstoffplatte nach einem der Ansprüche 1 bis 4, dadurch gekennzeichnet, daß die nach oben und vorne weisenden Seiten der Platte (1) und die nach vorne weisende Seite und vorzugsweise die nach unten weisende Seite der befestigten Stange (2) mit einer Beschichtung (7) abgedeckt sind.

6. Holzstoffplatte nach Anspruch 5, **dadurch gekennzeichnet,** daß die Beschichtung (7) aus einer Laminatbeschichtung, vorzugsweise aus HPL-Laminat, besteht.
